# EUROPÄISCHE PATENTSCHRIFT

(11) **EP 0 089 383 B1**
(45) Veröffentlichungstag und Bekanntmachung des Hinweises auf die Patenterteilung: **28.08.1985**
(21) Anmeldenummer: 82102230.8
(22) Anmeldetag: 18.03.1982
(51) Int. Cl.: H05B 3/20

(54) **Quantisierte (digitale) Heizplatte**
Quantized (digital) heating plate
Plaque de chauffage formée de plusieurs segments indépendants les uns des autres

(43) Veröffentlichungstag der Anmeldung: 28.09.1983
(73) Patentinhaber: Koruk, Turgut, D-7300 Esslingen/N - Weil (DE)
(72) Erfinder: Koruk, Turgut, D-7300 Esslingen/N - Weil (DE)

## Beschreibung

Man braucht Geräte zur wärmetechnischen Untersuchung bei chemo-thermischen Reaktionen. Ziel ist est, auf einer beliebigen Fläche eine beliebige Temperaturverteilung möglichst präzise zu erstellen.

Dem Stand der Technik entsprechend gibt es Geräte mit Heizblöcken, die folgenden prinzipiellen Aufbau besitzen (fig. 1) :
Der rechteckige Heizblock A besitzt zwei Heizquellen B1, B2 und zwei Wärmefühler C1, C2 als Sensoren an den beiden aüßeren Blockenden. Die Heizquellen erzeugen zwei unterschiedliche Temperaturen, um den über die Blocklänge angestrebten Temperaturverlauf zu erzielen.

Angestrebt ist bisher ein linearer Temperaturverlauf nach der Beziehung 8 = al + b. Hierbei gilt :
a = Änderungskonstante
I = Längenausdehnung des Heizblocks
b = niedrigster Wert des Temperaturverlaufes, der mindestens etwas oberhalb der Umgebungstemperatur liegen muß.

Die Temperaturverteilung zwischen den beiden Heizquellen B1 und B2 beruht beim Blockprinzip allein auf der Wärmeleiteigenschaft des gewählten Materials. Sie verhindert die angestrebte Temperaturberteilung auch dann, wenn Kontrollstellen C3, C4 zusätzlich in den Blockbereich zwischen den Heizquellen B1, B2 verlegt werden. Selbst wenn zusätzliche Heizquellen B3, B4 in den Blockbereich eingebaut werden, wie est z. B. aus der Patentschrift DE-C-537125, allerdings ohne sensorgesteuerte Regelung, an sich bekannt ist, ist das Ergebnis unbefriedigend.

Die block- und materialbedingte Wärmeverteilung erfordert auch erheblichen Zeitbedarf, durchschnittlich 2 Stunden für z. B. Aö = 150 Grad Celsius.

Prinzipbedingt ergeben sich zusätzliche Nachteile.
- Die Abweichung vom Sollwert ist erheblich und für viele Anwendungen unzureichend, z. B. 30%.
- Die Reproduzierbarkeit 8(I,t) ist für die meisten Anwendungen ebenfalls unzureichend.
- Der bisher geschilderte Aufbau verhindert nicht, daß ungewollt Wärme (dem physikalischen Gesetz folgend) von heißeren zu kälteren Stellen abfließt, mit der Folge, daß die Verteilung noch mehr abweicht.
- Der Zeitbedarf zum Erreichen einer Sollverteilung ist, durch diesen Aufbau bedingt, überhaupt nicht beeinflußbar und variiert mit den Umgebungsbedingungen ; jede wissentschaftliche Untersuchung bei chemo-thermischen Reaktionen hat somit, empirisch bedingt, einen hohen Unsicherheitsfaktor und Zeitbedarf.
- Die in Querrichtung benötigte Temperaturkonstanz ist beim Blockprinzip unzureichend ; man hat versucht, mit Wasserkühlung das Längsverhalten gegen Schwankungen zu verbessern ; dabei ist jedoch das Querverhalten des Temperaturverlaufs weiter verschlechtert worden.

Den Forderungen nach exakt realisierbaren Temperaturverläufen besser Rechnung tragend, wird erfindungsgemäß hier eine Heizplatte vorgeschlagen, wie sie im Anspruch 1 angegeben und in Fig. 2 dargestellt ist.

Statt eines Blocks wird die Heizfläche in möglichst kleine Segmente S₁, S₂, ..., S_{"} unterteilt. Jedes einzelne Segment (Fig. 3) besitzt eine Heizquelle H und einen Wärmefühler W als Sensor, die in einer Masse M angeordnet sind. Die Form eines Segments kann so gewählt werden, daß sie den geometrischen Anforderungen an beliebige Heizflächen gerecht wird. Fig. zeigt eine beispielhafte Anordnung dieser Segmente zu einer beispielsweisen rechteckigen Heizfläche.

Jedes Segment kann aufgrund seines Aufbaus eine definierte - von anderen Segmenten unabhängigen- Solltemperatur annehmen. Da der Wärmefluß von einem wärmeren zu einem kälteren Segment unterbunden werden muß, befindet sich zwischen den Segmenten, wie in Fig. 6 gezeigt, ein thermisch leitendes Materials L eingebaut, derart daß die unvermeidbar durchgedrungene Wärme an die Umgebung abgeführt wird.

Die Heizplatte besteht aus einer genügend großen Anzahl von Segmenten der beschriebenen Art. Auf dieser Heizplatte können Temperaturverläufe beliebigen Kurvenformen folgend, realisiert werden. Wegen ihrer Unterteilung (Quantisierung) in getrennte Segmente kann man die erfindungsgemäße Heizplatte als « digitale Heizplatte bezeichnen.

Eine solche Unterteilung ist allerdings bei Heiz-, speziell Kochplatten bereits bekannt (CH-A-122021 ; DE-A-30 10334), wobei ebenfalls schon die einzelnen Segmente, z. B. durch Ausfüllen der Zwischenräume mit einem schlechten Wärmeleiter, gegeneinander isoliert sind.

Die Erfindung unterscheidet sich hiervon durch das zusätzlich eingebrachte wärmeleitende Material L zur Abführung der unvermeidbar durchgedrungenen Wärme an die Umgebung.

Ein spezielles Material G auf der Heizfläche erfüllt zwei Zwecke :
1. zeitliche Schwankungen der Isttemperatur jedes einzelnen Segmentes werden stark reduziert (Fig.4).
2. über mehrere Segmente hinweg übt es eine integrierende Wirkung aus (Fig. 5).

Alle Segmente können zentral gesteuert werden. Dies ist möglich, weil jedes Segment eine vollkommen in sich abgeschlossene Einheit bildet. Eine Temperaturstörung kann sofort ausgeregelt werden, weil die Heizleistung jedes Segmentes ein Vielfaches der Nennleistung darstellt.

Die Verbindung zwischen Heizelement und Segment, bzw. Masse M, ist so verlustfrei wie möglich ausgelegt. Das Gleiche gilt für die Verbindung zum Sensor.

Die Soll-Ist-Abweichung eines jeden Segmentes (+/- 0,3 Grad Celsius) gilt bei der « digitalen » Heizplatte für die gesamte Fläche ; demgemäß hoch ist die Reproduzierbarkeit der Temperatur.

Die Segmentbildung bei der Heizplatte hat einen weiteren Vorteil zur Folge : der Zeitbedarf zum Erreichen des Sollwertes jeden Segmentes läßt sich z. B. auf drei Minuten bei Δδ = 150 Grad Celsius herabsetzen - auch hier ist dieser Wert für die gesamte Heizfläche gültig.

Ein weiterer Vorteil der Segmentbildung bei der Heizplatte ist, daß jedes einzelne Segment sich sehr schnell regeln läßt-bedingt durch seine dementsprechend viel geringere Wärmekapazität. Hiervon abgeleitet entfällt eine Wasserkühlung vollständig.

## Patentansprüche

1. In eine Vielzahl von durch Temperatursensoren (W) getrennt temperaturgeregelten Segmenten (S₁ bis Sₙ) quantisierte (digitale) Heizplatte zur Realisierung beliebig vorgebbarer Temperaturverläufe über Ort und Zeit [δ(l, t)] mit einer Auflösung entsprechend der Anzahl der Segmente (S₁ bis Sₙ), dadurch gekennzeichnet, daß sich in einer Wärmeisolation (I) zwischen den Segmenten (S₁ bis Sₙ), die den Wärmefluß von einem Segment zum anderen behindert, ein wärmeleitendes Material (L) befindet, welches die unvermeidbar durchgedrungene Wärme an die Umgebung abführt.

2. Heizplatte nach Anspruch 1 dadurch gekennzeichnet, daß die Segmente (S₁ bis Sₙ) eine ebene Fläche bilden.

3. Heizplatte nach Anspruch 1 oder 2, dadurch gekennzeichnet, daß sich ein Material (G) über der durch die Segmente (S₁ bis Sₙ) gebildeten Fläche befindet, welches
a) zeitliche Schwankungen der Isttemperatur jedes einzelnen Segmentes stark reduziert (fig. 4) und
b) über mehrere Segmente hinweg eine integrierende Wirkung ausübt (Fig. 5).

4. Heizplatte nach Anspruch 1 oder Anspruch 3, rückbezogen auf Anspruch 1, dadurch gekennzeichnet, daß aus den einzelnen Segmenten (S₁ bis Sₙ) beliebig gekrümmte Flächen, z. B. Schalen, gebildet sind.

5. Heizplatte nach Anspruch 4, dadurch gekennzeichnet, daß die gekrümmte Fläche eine geschlossene Fläche, z. B. ein Zylinder, ist.

## Claims

1. In a subdivided, quantized (digital) heating plate formed by multiple segments (S₁ through Sₙ), temperature regulated, separated by temperature sensors (W) in order to realize any desired temperature function in relation to time and space [8(1, t)], its resolution being directly proportional to the number of said segments (S₁ through Sₙ), characterized by the fact that within a thermically insulating material (I) placed between said segments (S₁ through Sₙ) which impedes the heat flow between the segments, a thermoconductive material (L) is placed in order to dissipate the inevitably penetrated heat into the environnement.

2. Heating plate according to claim 1, characterized by the fact that said segments (S₁ through Sₙ) form a flat surface.

3. Heating plate according to claim 1 or claim 2, characterized by the fact that a material (G) is placed on the surface formed by said segments (S₁ through Sₙ) to serve the following purposes :
a) considerable reduction of the variations of the actual temperature of each segment (see Fig. 4) and
b) to produce an integration of the temperature function over several of said segments (see Fig. 5)

4. Heating plate according to claim 1 or claim 3 with reference to claim 1 characterized by the fact that said segments (S₁ through Sₙ) form any bent surface (for e. g. bowls).

5. Heating plate according to claim 4, characterized by the fact that said bent surface is a closed surface (for e. g. cylinders).

## Revendications

1. En une plaque chauffante quantisée (digitale), formée par multiples segments (S₁ à Sₙ) régulés en température, séparés par senseurs de chaleur (W) et qu'un nombre donné de répartitions de température en temps et lieu [δ(l, t)] peut être obtenu avec une résolution proportionnelle au nombre de segments (S₁ à Sₙ), caractérisée par le fait qu'à l'intérieur d'un matériau isolant thermique (I) entre les segments (S₁ à Sₙ) qui empêche le flux thermique d'un segment à l'autre, se trouve un matériau bon conducteur de chaleur (L) permettant la dissipation dans le milieu ambiant de la chaleur inévitablement pénétrée.

2. Plaque chauffante, selon la revendication 1, caractérisée par le fait que les segments (S₁ à Sₙ) forment une surface plane.

3. Plaque chauffante, selon les revendications 1 ou 2, caractérisée par le fait qu'un matériau (G) se trouve sur la surface formée par les segments (S₁ à Sₙ) afin de :
a) réduire sensiblement des écarts temporels de la température réelle de chaque segment (fig.4) et
b) d'exercer un effet intégrant sur plusieurs segments (fig. 5).

4. Plaque chauffante, selon la revendication 1 ou bien la revendication 2, avec référence à la revendication 1, caractérisée par le fait que les segments (S₁ à Sₙ) forment des surfaces courbes, par exemple des coupes.

5. Plaque chauffante, selon la revendication 4, caractérisée par le fait que la surface courbe est une surface close, par exemple un cylindre.
